# EUROPÄISCHE PATENTSCHRIFT

(11) **EP 0 073 932 B1**
(45) Veröffentlichungstag und Bekanntmachung des Hinweises auf die Patenterteilung: **04.12.1985**
(21) Anmeldenummer: 82107034.9
(22) Anmeldetag: 04.08.1982
(51) Int. Cl.: H01H 13/70

(54) **Tastenschalter**
Key switch
Interrupteur à touche

(30) Priorität: 08.09.1981 DE 3135427
(43) Veröffentlichungstag der Anmeldung: 16.03.1983
(73) Patentinhaber: TELEFUNKEN electronic GmbH, 74072 Heilbronn (DE)
(72) Erfinder: Burgeth, Heinz, D-8554 Gräfenberg (DE); Tessendorf, Günter, Ing. grad., D-4750 Unna (DE)

## Beschreibung

Die Erfindung betrifft einen Tastschalter gemäß dem Oberbegriff des Anspruchs 1.

Bei einem bekannten Tastschalter dieser Art (FR-A-2 400 820) ist ein Kontaktträger mit Kontakten vorgesehen, auf dem eine Abstandsfolie mit den Kontakten angepaßten Aussparungen aufliegt. Über der Abstandsfolie verläuft parallel eine Folie aus elastischem, elektrisch isolierendem Material, die im Bereich jedes Kontaktes mit einem Gegenkontakt versehen ist. Die Folie ist einseitig mit einem elastischen Metallbelag versehen und weist freigestanzte Laschen auf, die als bewegliche Gegenkontakte den Kontakten auf dem Kontaktträger gegenüberstehen und an ihrem Fuß gegenüber der Ebene der Folie bleibend in einem spitzen Winkel abgeknickt sind. Der Metallbelag befindet sich dabei auf der Seite der Folie, nach der die Laschen ausgeknickt sind. Die Laschen neigen sich somit zum Kontaktträger hin. Um einen ausreichenden Abstand zwischen den Kontakten und den durch die Metallschicht gebildeten Gegenkontakten sicherzustellen, muß die zwischengefügte Abstandsfolie so dick sein, wie es durch den erforderlichen Kontaktabstand und die Höhe vorgegeben ist, um die die Laschen aus der Ebene der Folie herausstehen. Hierdurch wird die Bauhöhe des Tastschalters entsprechend erhöht und zur Betätigung der vertieft in der Folie angeordneten Laschen sind entsprechend lang ausgebildete Schaltstößel erforderlich, für die auch eine entsprechende mechanische Führung notwendig ist. Der elektrische Metallbelag dient im übrigen zur Erzeugung einer ausreichenden Rückstellkraft der Laschen.

Es ist auch ein Tastschalter bekannt (IBM Technical Disclosure Bulletin, Vol. 16 No. 3August 1973, Seite 954), der in einer Abdeckfolie tassenförmige (cup-like) Betätigungselemente aufweist. Innerhalb des tassenförmigen Betätigungselementes ist zentral ein Vorsprung vorgesehen, der auf einem Schnappelement aufsitzt und dadurch den freien Raum zwischen der Betätigungsfläche des Betätigungselementes und dem Schnappelement überbrückt. Das Schnappelement ist als Bügel oder Kalotte ausgebildet und liegt im Außenbereich auf Kontaktstücken auf. Im mittleren, aufgewölbten Bereich befindet sich in der Ebene der erstgenannten Kontaktstücke ein Gegenkontaktstück, gegen welches das Schnappelement bei einem Druck auf das Betätigungselement schnappt. Für den Aufbau eines Schalters dieser Art müssen einzelne Schnappelemente und Kontaktstücke vorgesehen werden, für die entsprechende mechanische Halterungen und Zentrierungen erforderlich sind, um ihre gegenseitige Zuordnung zu sichern.

Der Erfindung liegt die Aufgabe zugrunde, bei einem Tastschalter gemäß dem Oberbegriff des Anspruchs 1 Maßnahmen zu treffen, durch die sich ein geringer Platzbedarf ergibt.

Lösung dieser Aufgabe erfolgt gemäß der Erfindung durch die kennzeichnenden Merkmale des Anspruchs 1.

Bei einer Ausgestaltung eines Tastschalters gemäß der Erfindung wird der vom Dom umschlossene, innere freie Raum für die Unterbringung der nach oben abgeknickten Lasche ausgenutzt. Eine zwischen der Folie und dem Kontaktträger angeordnete Abstandsfolie kann dann so dünn ausgebildet werden, daß lediglich eine elektrische Trennung zwischen Leiterzügen auf dem Kontaktträger und der Folie erreicht wird bzw. kann diese Abstandsfolie auch entfallen, wenn keine gegenseitigen Berührungen von Kontaktbahnen des Kontaktträgers und der Folie eintreten können, weil der erforderliche Abstand zwischen dem zugehörigen Kontakt auf dem Kontaktträger und dem Gegenkontakt auf der Folie durch die vom Kontaktträger weggeneigte Lasche hergestellt wird. Der freie, durch die Höhe des vom Dom umschlossenen Raumes vorgegebene Schalthub des Domes kann so für das Niederdrücken der Lasche zum Gegenkontakt hin ausgenutzt werden. Dabei bildet der Dom ein in sich gefügtes Betätigungselement, das einer besonderen Führung nicht bedarf.

Weitere, vorteilhafte Ausgestaltungen der Erfindung sind in den weiteren Ansprüchen angegeben.

Die Erfindung ist nachfolgend anhand der Zeichnungen von Ausführungsbeispielen erläutert.

Es zeigt
Fig. 1 einen Querschnitt durch eine Tastenschalteranordnung mit angehobener Lasche und
Fig. 2 eine Draufsicht auf die mit den Laschen versehene Folie.

Auf einem Kontaktträger 1 befinden sich paarweise angeordnete Kontakte 2, die über nicht dargestellte Verbindungsleitungen mit äußeren Anschlüssen verbindbar sind. Oberhalb des Kontaktträgers 1 befindet sich eine Folie 3 aus elastischem Material, aus welcher im Bereich der Kontakte 2 Laschen 4 freigestanzt sind. Im Bereich der freien Enden der Laschen 4 befinden sich Gegenkontakte 5, mit welchen durch Niederdrücken der Laschen 4 die jeweils zugeordneten Kontaktpaare 2 überbrückbar sind. Es ist jedoch auch möglich, die Gegenkontakte 5 über Leitungsbahnen auf der Folie 3 mit äußeren Anschlüssen zu verbinden. Auf der Folie 3, die aus elektrisch isolierendem Kunststoff besteht, liegt eine Abdeckfolie 6 auf, in die domförmige Betätigungselemente 7 eingeformt sind. Die Betätigungselemente 7 sind je einer Lasche 4 zugeordnet und weisen einen Steg 8 auf, der vom Rand eines runden, die Lasche 4 umgreifenden Durchbruchs 9 in der die Folie 3 überdeckenden Abdeckfolie 6 ausgeht und über die Ebene der Abdeckfolie 6 hochgezogen ist sowie die Lasche 4 übergreift. Der Steg 8 ist oberhalb des mit der Folie 3 verbundenen Fußes 10 der Lasche 4 schwenkbar angesetzt, wobei der die Lasche 4 übergreifende Teil des Steges 8 als Betätigungsfläche 11 dient. Der Steg 8 ist über eine kegelförmige Stützhaut 12 mit dem übrigen Rand des Durchbruchs 9 verbunden. Die Stützhaut 12 bewirkt einen staub- und wasserdichten Abschluß im Bereich des Betätigungselementes 7 und bewirkt insbesondere beim Niederdrücken des Betätigungselementes 7 einen Schnappeffekt, wodurch eine Momentschaltung der Kontakte 2, 5 erzielt wird.

Bei einer Ausgestaltung des Tastschalters gemäß den Figuren liegt die aus isolierendem Material bestehende Folie 3 unmittelbar auf dem Kontaktträger 1 auf. Um hierbei eine Berührung der Kontakte 2 mit dem Gegenkontakt 5 zu verhindern, sind die Laschen 4 an ihrem Fuß 10 gegenüber der Ebene der Folie 3 durch bleibende Verformung in einem spitzen Winkel so abgeknickt, daß die Gegenkontakte 5 in schräger Lage gegenüber den Kontakten 2 abgehoben sind. Hierdurch kann eine Abstandsfolie zwischen der Folie 3 und dem Kontaktträger 1 entfallen, so daß deren Herstellungs- und Montagekosten eingespart werden können. Um die Schrägstellung der Laschen 4 zu gewährleisten, können auch auf dem Kontaktträger 1 im Bereich des Fußes jeder Lasche kleine Erhebungen vorgesehen werden, welche die Lasche in unbetätigtem Zustand von den Kontakten 2 abhebt. Die Lasche 4 greift in den Dom des Betätigungselementes 7 ein, so daß der für den Schalthub notwendige Weg zugleich als Abstand für die Schaltstrecke zwischen den Kontakten 2 und dem Gegenkontakt 5 ausgenutzt werden kann. Es ergibt sich hierdurch kein zusätzlicher Platzbedarf.

Zwischen die Folie 3 und den Kontaktträger 1 kann eine Abstandsfolie eingesetzt werden, die im Bereich der Kontakte 2, 5 Aussparungen aufweist. Hierdurch kann ein notwendiger Abstand zwischen den Kontakten 2 und den Gegenkontakten 5 sichergestellt werden. Durch Niederdrücken der Betätigungsfläche 11, die an ihrer Innenseite eine Betätigungsnase 15 aufweist, wird durch die Schnappwirkung des domförmigen Betätigungselementes 7 über die Betätigungsnase 15 die Lasche 4 gegen die zugeordneten Kontakte 2 nach Art eines Schnappschalters gedrückt. Aufgrund der Eigenelastizität der Folie 3 schwenkt dann nach dem Loslassen des Betätigungselementes 7 die Lasche 4 in ihre Ausgangslage zurück.

## Patentansprüche

1. Tastschalter mit einem Kontaktträger (1), zu dem parallel eine Folie (3) aus elastischem, elektrisch isolierendem Material angeordnet ist, welche eine freigestanzte, federnde Lasche (4) aufweist, die an ihrem Fuß (10) gegenüber der Ebene der Folie (3) bleibend in einem spitzen Winkel abgeknickt ist und einen Gegenkontakt (5) trägt, der von einem Kontakt (2) am Kontaktträger (1) abgehoben ist, sowie mit einem oberhalb der Kontakte (2, 5) angeordneten, verstellbaren Betätigungselement (7), dadurch gekennzeichnet, daß das Betätigungselement (7) domförmig ausgebildet ist und daß die federnde Lasche (4) im Bereich des Gegenkontaktes (5) vom Kontaktträger (1) abgehoben sowie in den Dom hinein abgeknickt ist.

2. Tastschalter nach Anspruch 1, dadurch gekennzeichnet, daß die isolierende Folie (3) unmittelbar auf dem Kontaktträger (1) aufliegt und daß der Gegenkontakt (5) im Bereich des freien Endes der Lasche (4) angeordnet ist sowie einem Paar zugeordneter Kontakte (2) gegenübersteht.

3. Tastschalter nach Anspruch 1 oder 2, dadurch gekennzeichnet, daß in Richtung der Lasche (4) ein oberhalb des Fußes (10) der Lasche (4) schwenkbar angesetzter Steg (8) des Betätigungselementes (7) verläuft, der über dem freien Ende der Lasche (4) endet und eine Betätigungsfläche 11 aufweist.

4. Tastschalter nach Anspruch 3, dadurch gekennzeichnet, daß der Steg (8) vom Rand eines runden, die Lasche (4) umgreifenden Durchbruchs (9) in einer die Folie (4) überdeckenden Abdeckfolie (6) ausgeht und über die Ebene der Abdeckfolie (6) hochgezogen ist.

5. Tastschalter nach Anspruch 4, dadurch gekennzeichnet, daß der Steg (8) über eine kegelförmige Stützhaut (12) mit dem übrigen Rand des Durchbruchs (9) verbunden ist.

6. Tastschalter nach Anspruch 1 oder einem der folgenden, dadurch gekennzeichnet, daß im Bereich des Fußes (10) der Lasche (4) eine Erhebung vorgesehen ist, welche die Lasche (4) in unbetätigtem Zustand von dem Kontakt (2) abhebt.

## Claims

1. A push-button switch having a contact carrier (1), parallel to which there is disposed a sheet (3) of resilient, electrically insulating material which comprises a resilient tongue (4) which is punched free and which is permanently bent at an acute angle at its foot (10) in relation to the plane of the sheet (3) and carries an opposite contact (5) which is lifted from a contact (2) on the contact carrier (1), and having an adjustable actuating element (7) which is disposed above the contact (2, 5), characterised in that the actuating element (7) is of dome-shaped construction and that the resilient tongue (4) is lifted from the contact carrier (1) in the region of the opposite contact (5) and is bent into the dome.

2. A push-button switch as claimed in Claim 1, characterised in that the insulating sheet (3) rests directly on the contact carrier (1) and that the opposite contact (5) is disposed in the region of the free end of the tongue (4) and is situated opposite a pair of associated contacts (2).

3. A push-button switch as claimed in Claim 1 or 2, characterised in that a web (8) of the actuating element, which web is pivotally attached above the foot (10) of the tongue (4), extends in the direction of the tongue (4), ends above the free end of the tongue (4) and comprises an actuating surface (11).

4. A push-button switch as claimed in Claim 3, characterised in that the web (8) originates from the edge of a round aperture (9) embracing the tongue (4) in a covering sheet (6) covering the sheet (4) and is raised above the plane of the covering sheet (6).

5. A push-button switch as claimed in Claim 4, characterised in that the web (8) is connected to the rest of the edge of the aperture (9) via a tapered supporting membrane (12).

6. A push-button switch as claimed in Claim 1 or one of the following, characterised in that a raised portion is provided in the region of the foot (10) of the tongue (4) and lifts the tongue (4) from the contact (2) in the unactuated state.

## Revendications

1. Interrupteur à touche comprenant un support de contacts (1), associé à une feuille (3), en matériau élastique électriquement isolant, qui comporte une languette élastique (4), découpée par estampage qui, au niveau de son pied (10) situé dans le plan de la feuille (3), est pliée en permanence de manière à former un angle aigu avec ce plan et porte un contre-contact (5) qui est soulevé au-dessus d'un contact (2) situé sur le porte-contacts (1), ainsi qu'un élément de commande réglable (7) situé au-dessus des contacts (2, 5), caractérisé en ce que l'élément de commande (7) a la forme d'un dôme et en ce que la languette élastique (4) est, dans la zone du contre-contact (5), soulevée au-dessus du support de contacts (1) et pliée pour pénétrer dans la partie en forme de dôme.

2. Interrupteur à touche selon la revendication 1, caractérisé en ce que la feuille isolante (3) est posée directement sur le support de contacts (1) et en ce que le contre-contact (5) est situé vers l'extrémité libre de la languette (4) et se trouve en face d'un couple de contacts (2) correspondants.

3. Interrupteur à touche selon l'une des revendications 1 ou 2, caractérisé en ce qu'il comprend, orientée dans la direction de la languette (4), une partie (8) de l'élément de commande (7) qui peut pivoter au-dessus du pied (10) de la languette (4), se termine au-dessus de l'extrémité libre de la languette (4) et comporte une surface de commande (11).

4. Interrupteur à touche selon la revendications 3, caractérisé en ce que la partie (8) part du bord d'une ouverture ronde (9) ménagée dans la feuille de couverture (6) et entourant la languette (4) et s'élève au-dessus du plan de la feuille de couverture (6).

5. Interrupteur à touche selon la revendication 4, caractérisé en ce que la partie (8) est reliée par une pellicule d'appui (12) en forme de cône au reste du bord de l'ouverture (9).

6. Interrupteur à touche selon l'une des revendications 1 à 5, caractérisé en ce qu'il comporte, dans la zone du pied (10) de la languette (4), une partie saillante qui écarte la languette (4) du contact (2) lorsqu'on n'agit pas sur elle.
